# EUROPÄISCHE PATENTSCHRIFT

(11) **EP 3 491 221 B1**
(45) Veröffentlichungstag und Bekanntmachung des Hinweises auf die Patenterteilung: **17.03.2021**
(21) Anmeldenummer: 17745150.7
(22) Anmeldetag: 18.07.2017
(51) Int. Cl.: F01N 1/08, F01N 1/00, F01N 3/28, F01N 13/18

(54) **SCHALLDÄMPFER FÜR EINZYLINDER-DIESELMOTOR**
SILENCER FOR SINGLE-CYLINDER DIESEL ENGINE
SILENCIEUX POUR MOTEUR DIESEL MONOCYLINDRIQUE

(30) Priorität: 26.07.2016 DE 102016113756
(43) Veröffentlichungstag der Anmeldung: 05.06.2019
(73) Patentinhaber: Motorenfabrik Hatz GmbH & Co. KG, 94095 Ruhstorf/Rott (DE)
(72) Erfinder: WINTER, Tobias, 94081 Fürstenzell (DE); DORNER, Wolfgang, 84364 Brombach (DE)
(74) Vertreter: Grättinger Möhring von Poschinger Patentanwälte Partnerschaft mbB
(86) Internationale Anmeldenummer: PCT/EP2017/068077
(87) Internationale Veröffentlichungsnummer: WO 2018/019650

(56) Entgegenhaltungen:
- DE-A1- 10 304 326
- DE-A1- 19 654 763
- JP-A- 2009 156 158
- US-A1- 2009 013 673
- US-A1- 2009 065 296

## Beschreibung

Die Erfindung betrifft einen Schalldämpfer für einen Einzylinder-Dieselmotor mit Oxidationskatalysator gemäß dem Oberbegriff von Patentanspruch 1.

Derartige Antriebe sind bekannt. Auf DE 101 39 700 A1 und JP 2015-143 510 A wird verwiesen. Sie werden bevorzugt eingesetzt zum Betreiben von Baumaschinen oder als stationäre Antriebe kleiner Leistung.

Dabei sind die Anforderungen an die Reinigung/Entgiftung des Abgases unterschiedlich. Vielfach genügt die Behandlung des Abgases mittels Oxidationskatalysator, d. h. die Oxidation der CO-Bestandteile im Abgas zu CO₂ sowie von Kohlenwasserstoffen zu CO₂ und Wasser.

Im Falle der Nachrüstung eines Oxidationskatalysators bei einem bestehenden Einzylinder-Dieselmotor ist strukturmechanisch zu beachten, dass dem bestehenden Schalldämpfer ein Oxidationskatalysator zuzuordnen ist, ohne dass dabei die Eigenfrequenz des Gesamtaggregats verändert wird bei Vermeidung von ungünstigen Vibrationsbelastungen. Auf diese Weise gelingt es Schäden an dem mit dem Antriebsaggregat verbundenen Arbeitsgerät vorzubeugen.

Weiterhin sind beispielsweise aus der JP 2009 156 158 A und der

DE 296 54 763 A1 Schalldämpfer gemäß dem Oberbegriff von Anspruch 1 bekannt, welche hinsichtlich ihrer Gestaltung noch Raum für Verbesserungen lassen. Zum Stand der Technik wird weiterhin auf die DE 103 04 326 A1, die US 2009/013673 A1 und die US 2009/065296 A1 verwiesen.

Der vorliegenden Erfindung liegt daher die Aufgabe zugrunde, einen Oxidationskatalysator in geeigneter Weise mit einem Schalldämpfer zu kombinieren bei Vermeidung der genannten Nachteile, insbesondere einer Absenkung der Eigenfrequenz und der damit verbundenen resonanzbedingten Schäden.

Im Rahmen der Erfindung ist unter anderem vorgesehen, dass das Schalldämpfergehäuse mittels einer Flanschverbindung direkt am Zylinderkopf anschließbar ist, und dass die Zwischenwand Durchbrechungen für den gasdichten Einbau von Montagerohren aufweist, welche das Schalldämpfergehäuse durchqueren und an ihren motorseitigen Enden innen an einem schalldämpferseitigen Anschlussflansch mit Zuordnung zu dessen Verbindungsbohrungen befestigt sind, zwecks Anbringung einer Verschraubung des Anschlussflansches mit einem entsprechenden Flanschteil des Zylinderkopfs.

Auf diese Weise gelingt es, das durch den Oxidationskatalysator in den Schalldämpfer eingebrachte Mehrgewicht durch die Zwischenwand aufzunehmen und auf das gesamte Schalldämpfergehäuse zu verteilen. Dabei kann die Eigenfrequenz des Schalldämpfers innerhalb eines unkritischen Bereichs gehalten werden, so dass resonanzbedingte Schäden am Schalldämpfergehäuse bzw. der Gesamtvorrichtung, beispielsweise von in der Bauindustrie eingesetzten Rüttelplatten, vermieden werden.

Beim Einsatz von Dieseloxidationskatalysatoren geht es um die Oxidation von Kohlenmonoxid (CO) zu Kohlendioxid (CO₂) und von Kohlenwasserstoffen (CₙHₘ) im Abgas zu Kohlendioxid (CO₂) und Wasser. Die für die Oxidation vorteilhaften hohen Abgastemperaturen werden im Rahmen der vorliegenden Erfindung dadurch erhalten, dass der Schalldämpfer eine Flanschverbindung aufweist, mittels welcher er direkt am Zylinderkopf anschließbar ist.

In diesem Zusammenhang besteht eine besonders vorteilhafte Ausgestaltung darin, dass die Zwischenwand-Durchbrechungen für die gasdichte Durchführung von Montagerohren aufweist, welche das Schalldämpfergehäuse durchqueren und an ihren motorseitigen Enden an einen schalldämpferseitigen Anschlussflansch mit Zuordnung zu dessen Verbindungsbohrungen befestigt sind.

Eine robuste und schwingungsstabile Ausführungsform besteht erfindungsgemäß darin, dass der schalldämpferseitige Anschlussflansch an seinem Seitenumfang mit einer daran umlaufenden Ausprägung des Schalldämpfergehäuses gasdicht verschweißt ist.

Die Zwischenwand selbst ist erfindungsgemäß gasdicht zwischen zwei gesonderten Gehäuseteilen des Schalldämpfergehäuses befestigt, nämlich einer dem Motor zugewandten Gehäuserückwand und einem Gehäusedeckel. Beide Gehäuseteile sind mit der Zwischenwand umlaufend verschweißt.

Die Zwischenwand ist vorteilhaft schalenförmig mit konvexer Auswölbung gegen das in die Einströmkammer des Schalldämpfers einströmende Abgas ausgebildet. Dadurch ergibt sich eine Versteifung der Zwischenwand und damit eine verbesserte Aussteifung des gesamten Schalldämpfergehäuses.

Der Katalysatorkörper selbst durchdringt die Zwischenwand in welcher er in einer Durchbrechung gasdicht aufgenommen ist.

Das unbehandelte Abgas strömt damit aus der von der Gehäuserückwand gebildeten Einströmkammer durch den Katalysatorkörper hindurch in die durch den Gehäusedeckel getrennte Ausströmkammer und von dort als nachbehandeltes Abgas in das Austrittsrohr des Motors.

Ein besonders stabiler Sitz des verschlossenen inneren Endes des Austrittsrohrs wird erfindungsgemäß dadurch erreicht, dass die Zwischenwand eine Durchbrechung für die gasdichte Aufnahme des inneren Endes des Austrittsrohrs aufweist.

Hierzu ist in weiterer vorteilhafter Ausgestaltung der Halterung des Austrittsrohrs im Inneren des Schalldämpfergehäuses vorgesehen, dass dessen inneres Ende in die Einströmkammer des Schalldämpfergehäuses hinein vorspringt und dort in einer zugeordneten Einprägung der Gehäuserückwand des Schalldämpfergehäuses verschieblich abgestützt ist.

Mit dem Ziel, Vibrationen des Schalldämpfergehäuses möglichst gering zu halten ist das Gehäuse selbst mit allseitig vorgesehenen Sicken und dergleichen Prägeformen der Gehäuseteile versehen, die nicht nur der Aussteifung dienen sondern auch die Vermeidung von Resonanzschwingungen begünstigen. Diesem Ziel dient auch die erfindungsgemäß perforierte Ausbildung des Austrittsrohrs in seinem Abschnitt innerhalb der Ausströmkammer des Schalldämpfergehäuses.

Eine Ausführungsform der Erfindung wird im Folgenden anhand der Zeichnung beschrieben. Es zeigt
Fig. 1 eine Schnittdarstellung des Schalldämpfers gemäß I-I der Fig. 2,
Fig. 2 eine Ansicht gegen die Gehäuserückwand des Schalldämpfers mit Anschlussflansch,
Fig. 3 eine perspektivische Ansicht auf den Gehäusedeckel mit ausgehendem Abgasrohr,
Fig. 4 eine Schnittdarstellung des Schalldämpfers gemäß IV-IV der Fig. 3,
Fig. 5 eine Variante zu Schnittdarstellung gemäß Fig. 4, und
Fig. 6 eine perspektivische Ansicht auf die Gehäuserückwand zu Variante nach Fig. 5.

Die Figuren der Zeichnungen zeigen das Schalldämpfergehäuse mit Gehäuserückwand 1 und Gehäusedeckel 2, zwischen welchen eine Zwischenwand 3 befestigt ist. Die Zwischenwand 3 erstreckt sich gasdicht quer durch das gesamte Schalldämpfergehäuse; sie ist schalenförmig ausgebildet und besitzt eine konvexe Auswölbung in eine von der Gehäuserückwand 1 gebildete Einströmkammer 4; mit ihrer konkaven Seite begrenzt sie somit eine vom Gehäusedeckel 2 gebildete Ausströmkammer 5. Die Zwischenwand 3 besitzt einen umlaufenden ausgewölbten Verbindungsrand 6, in welchen das zugewandte offene Ende 7 des Gehäusedeckels 2 eintritt, sodass eine gasdichte Verbindung zwischen den beiden Gehäuseteilen nämlich der Gehäuserückwand 1 und dem Gehäusedeckel 2, z.B. durch Schweißen gewährleistet ist.

Der Katalysatorkörper 28 eines Oxidationskatalysators erstreckt sich aus der Eintrittskammer 4 durch die Zwischenwand 3 hindurch, mit welcher er gasdicht verbunden ist, in die Austrittskammer 5. Das Abgas aus dem Zylinderkopf strömt über eine Flanschverbindung durch einen an der Gehäuserückwand 1 befestigten Anschlussflansch 9 in Richtung des Pfeils P1 in das Innere der Einströmkammer 4 und durchströmt von dort den Katalysatorkörper 28 gemäß Pfeil P2. Das im Katalysatorkörper 28 behandelte Abgas gelangt aus dem Katalysatorkörper 28 in die Ausströmkammer 5 und von dort in ein Austrittsrohr 10, 10' für das behandelte Abgas (siehe Fig. 4-6). Nach dem Austritt aus dem Katalysatorkörper 28 strömt das behandelte Abgas durch Perforationen 11 in das Innere des Austrittsrohrs 10, 10' und weiter gemäß Pfeil P3, P3' durch eine (nicht dargestellte) Abgasleitung in die Umgebung.

Was die Formgestaltung des Schalldämpfergehäuses betrifft so sind dessen Gehäuserückwand 1 und dessen Gehäusedeckel 2, wie mit Konturlinien angedeutet mehrfach ausgesteift, beispielsweise durch Sicken 12 im Bereich der Gehäuserückwand 1 (Fig. 4) oder durch Ein-/ Ausprägungen 13, 22 der Gehäuseschalen, bevorzugt in Verbindungsbereichen mit anderen Bauteilen. Durch derartige Prägeformen erhalten die Gehäuseteile des Schalldämpfergehäuses eine größere Steifigkeit, wodurch die Neigung zu Gehäusevibrationen reduziert wird.

Es versteht sich von selbst, dass Einbauteile des Schalldämpfergehäuses welche die Gehäusewände bzw. die Zwischenwand durchstoßen in den jeweiligen Durchbrechungsbereichen gasdicht mit der Zwischenwand bzw. den Gehäusewänden verbunden sind, wozu üblicherweise Schweißverbindungen vorgesehen sind. Dies gilt für den Durchtritt des Katalysatorkörpers 28 durch die Zwischenwand 3, für den Durchtritt des Austrittsrohrs 10 durch den Gehäusedeckel 2 sowie des Austrittsrohrs 10' durch die Gehäuserückwand 1 (Fig. 5) und auch für den Durchtritt der im Ausführungsbeispiel gezeigten drei Montagerohre 14 durch die Gehäuserückwand 1, die Zwischenwand 3 und den Gehäusedeckel 2. Die drei Montagerohre 14 sind an ihren motorseitigen Enden fest mit dem Anschlussflansch 9 verbunden, so dass durch die Montagerohre 14 hindurch die Anschlussbohrungen 15 (Fig. 2) des Anschlussflanschs 9 für das Montagewerkzeug, welches auf der Seite des Gehäusedeckels 2 eingeführt wird, erreichbar sind. Die Befestigung des Anschlussflanschs 9 an einem entsprechenden (nicht dargestellten) Flanschteil des Zylinderkopfs erfolgt durch Anbringung einer Verschraubung zur Herstellung einer festen und dichten Flanschverbindung zwischen dem Schalldämpfergehäuse einerseits und dem Zylinderblock andererseits. Eine (nicht dargestellte) Flanschdichtung sorgt dafür, dass das unbehandelte Abgas aus dem Verbrennungsraum des Motors direkt und auf kürzestem Wege durch die Flanschbohrung 16 in die Einströmkammer 4 innerhalb der Gehäuserückwand 1 gelangt. Befestigungspunkte 17 auf der Außenseite des Gehäusedeckels 2 und auf der Außenseite der Gehäuserückwand 1 dienen der Befestigung eines Hitzeblechs 18 welches in Fig. 1 und 2 schematisch als strichlierte Linie gezeichnet ist. Es dient als Berührungsschutz gegen Verbrennungen und erstreckt sich entlang der Außenseite des Gehäusedeckels 2 und mit einem abgewinkelten Teil über eine Schmalseite des Schalldämpfergehäuses.

In Fig. 4 ist das verschlossene innere Ende des Austrittsrohrs 10 dargestellt. Ein Deckel 19 verschließt das innere Ende des Austrittsrohrs 10. Das Ende des Austrittsrohrs 10 ist gegenüber der benachbarten Gehäuserückwand 1 in einer (nicht dargestellten) Führung längsverschieblich abgestützt.

Die Schnittdarstellungen gemäß den Figuren 4 und 5 zeigen gleichartige Querschnitte in der Ebene IV-IV der Fig. 3 durch das Schalldämpfergehäuse.

Bei Fig. 4 verläuft das Austrittsrohr 10 durch den Gehäusedeckel 2 hindurch nach außen mit Ausströmung des gereinigten Abgases gemäß Pfeil P3.

Eine dazu alternative Lösung zeigt Fig. 5. Hier tritt das Austrittsrohr 10' durch die Gehäuserückwand 1 hindurch nach außen mit Ausströmung des gereinigten Abgases gemäß Pfeil P3'.

Durch ein perforiertes Rohrstück 21 im Inneren der Ausströmkammer 5 gelangt das gereinigte Abgas gemäß Pfeil P2' über das Austrittsrohr 10', welches die Einströmkammer 4 gasdicht durchquert, gemäß Pfeil P3' nach außen.

Fig. 6 zeigt eine perspektivische Ansicht des Schalldämpfergehäuses auf dessen Gehäusedeckel 2. Gemäß der in Fig. 5 gezeigten Variante mündet das Austrittsrohr 10' durch die Gehäuserückwand 1 nach außen. Im Übrigen entspricht das Schalldämpfergehäuse der in Fig. 3 gezeigten Ansicht, wie dort beschrieben.

## Patentansprüche

1. Schalldämpfer für einen Einzylinder-Dieselmotor mit Oxidationskatalysator, mit einem Schalldämpfergehäuse, welches am Zylinderkopf des Motors anschließbar ist, wobei das Schalldämpfergehäuse durch eine Zwischenwand (3) in zwei Kammern geteilt, und der Oxidationskatalysator (28) in der Zwischenwand (3) befestigt ist, derart, dass er beide Kammern strömungstechnisch miteinander verbindet und wobei eine der Zwischenwand (3) in Strömungsrichtung nachgeschaltete Ausströmkammer (5) des Schalldämpfers mit einem Austrittsrohr (10) für das nachbehandelte Abgas gasdicht verbunden ist,
wobei das Schalldämpfergehäuse mittels einer Flanschverbindung direkt am Zylinderkopf anschließbar ist, und wobei die Zwischenwand (3) Durchbrechungen für den gasdichten Einbau von Montagerohren (14) aufweist, welche das Schalldämpfergehäuse durchqueren und an ihren motorseitigen Enden innen an einem schalldämpferseitigen Anschlussflansch (9) mit Zuordnung zu dessen Verbindungsbohrungen (15) befestigt sind, zwecks Anbringung einer Verschraubung des Anschlussflansches (9) mit einem entsprechenden Flanschteil des Zylinderkopfs, **dadurch gekennzeichnet,**
**dass** die Zwischenwand (3) eine Durchbrechung für die gasdichte Aufnahme des verschlossenen inneren Endes des Austrittsrohrs (10) aufweist.

2. Schalldämpfer nach Anspruch 1,
**dadurch gekennzeichnet,**
**dass** der schalldämpferseitige Anschlussflansch (9) an seinem Seitenumfang mit einer daran umlaufenden Ausprägung (22) des Schalldämpfergehäuses gasdicht verschweißt ist.

3. Schalldämpfer nach Anspruch 1,
**dadurch gekennzeichnet,**
**dass** die Zwischenwand (3) gasdicht zwischen zwei Gehäuseteilen des Schalldämpfergehäuses befestigt ist.

4. Schalldämpfer nach Anspruch 1,
**dadurch gekennzeichnet,**
**dass** die Zwischenwand (3) eine Durchbrechung für die gasdichte Durchführung des Katalysatorskörpers (28) aufweist.

5. Schalldämpfer nach Anspruch 1,
**dadurch gekennzeichnet,**
**dass** das innere Ende des Austrittsrohrs (10) in eine der Zwischenwand (3) vorgeschaltete Einströmkammer (4) des Schalldämpfergehäuses hinein vorspringt und dort in einer Führung längsverschieblich abgestützt ist.

6. Schalldämpfer nach Anspruch 1,
**dadurch gekennzeichnet,**
**dass** das Austrittsrohr (10) in seinem Abschnitt innerhalb der Ausströmkammer (5) des Schalldämpfergehäuses perforiert ausgebildet ist.

7. Schalldämpfer nach Anspruch 1,
**dadurch gekennzeichnet,**
**dass** die Zwischenwand (3) schalenförmig mit konvexer Auswölbung gegen das in die Einströmkammer (4) des Schalldämpfers einströmende Abgas ausgebildet ist.

## Claims

1. A muffler for a single-cylinder diesel engine having an oxidation catalyst with a muffler housing, which is attached to the cylinder head of the engine, wherein the muffler housing is divided by an intermediate wall (3) into two chambers and the oxidation catalyst (28) is fastened in the intermediate wall (3) in such a way that it places two chambers fluidically in communication with one another, and wherein an outlet chamber (5) of the muffler, connected downstream from the intermediate wall (3) in flow direction, is joined in gas-tight manner to an outlet pipe (10) for the post-treated exhaust gas, wherein the muffler housing is attached by means of a flanged joint directly to the cylinder head and the intermediate wall (3) has openings for gas-tight installation of mounting pipes (14), which traverse the muffler housing and at their engine-side ends are fastened to the inside of a muffler-side attachment flange (9) in association with its joint bores (15), for the purpose of applying a screw coupling of the attachment flange (9) to a corresponding flange part of the cylinder head,
**characterized in that** the intermediate wall (3) has an opening for receiving the closed inner end of the exhaust pipe (10) in a gas-tight manner.

2. The muffler of claim 1, **characterized in that** the muffler-side attachment flange (9) is welded at its lateral periphery in a gas-tight manner to an embossment (22) of the muffler housing encircling it.

3. The muffler of claim 1, **characterized in that** the intermediate wall (3) is fastened in a gas-tight manner between two housing parts of the muffler housing.

4. The muffler of claim 1, **characterized in that** the intermediate wall (3) has an opening for the penetration, in a gas-tight manner, of the catalyst body (28).

5. The muffler of claim 1, **characterized in that** the inner end of the outlet pipe (10) projects into an inlet chamber (4) of the muffler housing connected upstream from the intermediate wall (3) and is braced longitudinally displaceable there in a guide.

6. The muffler of claim 1, **characterized in that** the outlet pipe (10) is designed to be perforated in its portion inside the outlet chamber (5) of the muffler housing.

7. The muffler of claim 1, **characterized in that** the intermediate wall (3) is designed to be dish-shaped with convex bulge toward the exhaust gas flowing into the inlet chamber (4) of the muffler.

## Revendications

1. Silencieux pour moteur diesel à un cylindre, comportant un catalyseur d'oxydation, un boîtier de silencieux qui peut être raccordé à la tête de cylindre du moteur, le boîtier de silencieux étant partagé par une cloison intermédiaire (3) en deux chambres, et le catalyseur d'oxydation (28) étant fixé dans la cloison intermédiaire (3) de manière à connecter les deux chambres entre elles au niveau de la technique d'écoulement et une chambre d'évacuation (5) installée en aval de la cloison intermédiaire (3) dans le sens d'écoulement du silencieux étant connectée à un tuyau de sortie (10) pour le gaz d'échappement retraité de manière étanche au gaz,
le boîtier de silencieux pouvant être raccordé au moyen d'une connexion bridée directement à la tête de cylindre, et la cloison intermédiaire (3) présentant des percées pour le montage étanche au gaz de tuyaux de montage (14) qui traversent le boîtier de silencieux et sont fixés par leurs extrémités situées du côté du moteur à l'intérieur à une bride de raccordement (9) située du côté du silencieux avec association à ses trous de connexion (15) aux fins de la pose d'un vissage de la bride de raccordement (9) avec un élément bride correspondant de la tête de cylindre, **caractérisé en ce que**
la cloison intermédiaire (3) présente une percée destinée à recevoir de manière étanche au gaz l'extrémité intérieure fermée du tuyau de sortie (10).

2. Silencieux selon la revendication 1,
**caractérisé en ce que**
la bride de raccordement (9) située du côté du silencieux est soudée par sa circonférence latérale à un gaufrage périphérique (22) du boîtier de silencieux de manière étanche au gaz.

3. Silencieux selon la revendication 1,
**caractérisé en ce que** la cloison intermédiaire (3) est fixée de manière étanche au gaz entre deux parties de boîtier du boîtier de silencieux.

4. Silencieux selon la revendication 1,
**caractérisé en ce que**
la cloison intermédiaire (3) présente une percée pour le passage étanche au gaz du corps de catalyseur (28).

5. Silencieux selon la revendication 1,
**caractérisé en ce que**
l'extrémité intérieure du tuyau de sortie (10) est en saillie dans une chambre d'afflux (4) installée en amont de la cloison intermédiaire (3) du boîtier de silencieux et s'y appuie dans un guide de manière mobile en longueur.

6. Silencieux selon la revendication 1,
**caractérisé en ce que**
le tuyau de sortie (10) est réalisé avec des perforations dans sa section située à l'intérieur de la chambre d'évacuation (5) du boîtier de silencieux.

7. Silencieux selon la revendication 1,
**caractérisé en ce que**
la cloison intermédiaire (3) est réalisée en forme de coque avec un bombement convexe contre le gaz d'échappement affluant dans la chambre d'afflux (4) du silencieux.
